# DEMANDE DE BREVET EUROPEEN

(11) **EP 4 307 052 A1**
(43) Date de publication de la demande: **17.01.2024**
(21) Numéro de dépôt: 22185019.1
(22) Date de dépôt: 14.07.2022
(51) Int. Cl.: G04B 19/08, G04F 7/08

(54) **MECANISME DE CHRONOGRAPHE POUR MOUVEMENT HORLOGER**

(71) Demandeur: Manufacture d'Horlogerie Audemars Piguet SA, 1348 Le Brassus (CH)
(72) Inventeur: MARTEL, Julien, 2000 Neuchâtel (CH); PAPI, Giulio, 2300 La Chaux-de-Fonds (CH)
(74) Mandataire: e-Patent SA

(57) **Abrégé**

L'invention concerne un mécanisme de chronographe (1), pour un mouvement horloger, comportant un compteur d'une unité de temps comprenant :
- un mobile d'affichage susceptible d'être entrainé en rotation à partir d'une position nulle,
- un mobile de rappel, rotatif entre une position initiale, associée à la position nulle du mobile d'affichage, et une position finale, le mobile d'affichage et le mobile de rappel étant agencés de telle manière que ce dernier pivote depuis sa position initiale jusqu'à sa position finale lorsque le mobile d'affichage effectue un tour,
- un organe de rappel élastique (20) agencé pour agir sur le mobile de rappel et tendre à le ramener vers sa position initiale,
le mobile d'affichage comportant une denture agencée en prise avec le mobile de rappel et présentant une portion tronquée destinée à permettre un désaccouplement entre les mobile d'affichage et de rappel à chaque tour complet du mobile d'affichage.

## Description

### Domaine technique

La présente invention concerne un mécanisme de chronographe, pour un mouvement horloger, comportant un compteur d'une unité de temps comprenant :
- un mobile d'affichage destiné à assurer l'entrainement d'un organe d'affichage de l'unité de temps et susceptible d'être mis en liaison cinématique avec un mobile d'entrainement du mouvement horloger, à la demande, pour pouvoir être entrainé en rotation dans un sens de rotation prédéfini à partir d'une position nulle lors de la mesure d'un temps,
- un mobile de rappel, destiné à être monté pivotant sur un élément de bâti de manière à pouvoir pivoter entre une position initiale, associée à la position nulle du mobile d'affichage, et une position finale, le mobile d'affichage et le mobile de rappel étant agencés de telle manière que ce dernier pivote depuis sa position initiale jusqu'à sa position finale lorsque le mobile d'affichage parcourt sensiblement un tour à partir de sa position nulle,
- un organe de rappel élastique agencé pour agir sur le mobile de rappel et tendre à le ramener vers sa position initiale.

La présente invention concerne également un mouvement horloger comportant un mécanisme de chronographe de ce type, ainsi qu'une pièce d'horlogerie comportant un tel mouvement horloger.

### Etat de la technique

Différentes architectures de mécanismes de chronographe sont déjà connues dans l'art antérieur.

Des exemples d'architectures courantes de mécanismes de chronographe sont présentés dans l'ouvrage intitulé "Théorie d'horlogerie", de C.-A. Reymondin et al., édité par la Fédération des Ecoles Techniques (Suisse), ISBN 2-940025-10-X, notamment aux pages 232 à 244.

Ces mécanismes de chronographe présentent un grand nombre de composants mobiles interagissant les uns avec les autres et leur mise au point est très complexe.

En particulier, ces mécanismes comprennent généralement :
- un dispositif d'embrayage pour assurer l'établissement d'une liaison cinématique entre le rouage de finissage du mouvement horloger correspondant et un compteur de chronographe,
- un bloqueur ou frein pour assurer le verrouillage du compteur de chronographe lorsqu'il n'est pas entrainé,
- un dispositif de remise à zéro agissant à la demande sur le compteur de chronographe pour le replacer dans sa position nulle lorsque la lecture d'un temps mesuré est terminée,
- une navette ou une roue à colonnes pour contrôler l'état des différents dispositifs qui viennent d'être énumérés.

Il est souvent prévu que ces différents dispositifs interagissent pour assurer une parfaite synchronisation de leurs actions respectives sur le compteur de chronographe.

La plupart du temps, ces mécanismes de chronographe comprennent en outre un compteur des minutes, voire également un compteur des heures, avec ce que cela implique de composants additionnels pour assurer leur entrainement et leur remise à zéro.

Un grand nombre de variantes de construction ont déjà été présentées visant à améliorer tout ou partie de ces mécanismes.

Ainsi, par exemple, la demande de brevet WO 2018/091696 A1 décrit un mécanisme de chronographe comportant un compteur des secondes comprenant un mobile d'affichage des secondes susceptible d'être entrainé à la demande à partir du rouage de finissage du mouvement horloger correspondant. Le mobile d'affichage des secondes porte une came en limaçon agencée pour coopérer avec un palpeur soumis à l'action d'un organe de rappel élastique, de telle manière que le palpeur puisse agir sur la came pour ramener le mobile d'affichage des secondes à zéro dès lors qu'il n'est pas entrainé ou soumis à l'action d'un frein adapté. Par ailleurs, le palpeur agit sur un levier d'armage agencé pour incrémenter un compteur des minutes de chronographe à chaque fois que le palpeur tombe de la portion de la came de rayon le plus grand à la portion de rayon le plus faible. Cette construction permet donc de remplacer les éléments conventionnels constituant le dispositif de remise à zéro, notamment une came en cœur et un marteau destiné à agir sur elle pour positionner le mobile d'affichage à zéro. Ceci permet de répondre à une contrainte fréquente dans les mécanismes de chronographe relative à la force élevée qu'il est généralement nécessaire d'appliquer sur le poussoir de remise à zéro de la pièce d'horlogerie correspondante, souvent peu confortable pour l'utilisateur.

Ce mécanisme de chronographe nécessite des opérations de mise au point et d'ajustement délicates pour assurer que les forces des ressorts impliqués, les formes de la came et du palpeur, ainsi que le positionnement du centre de pivotement de ce dernier en référence à la came, soient bien adaptés pour permettre son bon fonctionnement. En outre, si cette construction se prête particulièrement bien à la mise en œuvre d'affichages coaxiaux des différentes unités des temps mesurés, elle présente un encombrement relativement important suivant la direction de son épaisseur.

Ainsi, il semble toujours souhaitable de trouver une approche alternative pour la réalisation d'un mécanisme de chronographe confortable à utiliser, tout en présentant un fonctionnement robuste et fiable, et permettant notamment un agencement conventionnel aisé des compteurs de chronographe sur le cadran de la pièce d'horlogerie correspondante.

### Divulgation de l'invention

Un but principal de la présente invention est de proposer un mécanisme de chronographe de construction alternative aux constructions connues de l'art antérieur, présentant notamment un meilleur rendement, une grande simplicité et une bonne fiabilité dans sa cinématique de fonctionnement, ainsi qu'une manipulation confortable pour un utilisateur.

A cet effet, la présente invention concerne plus particulièrement un mécanisme de chronographe du type mentionné plus haut, caractérisé par le fait que le mobile d'affichage comporte en outre une denture agencée en prise avec une denture du mobile de rappel, la denture du mobile d'affichage présentant une portion tronquée, destinée à permettre un désaccouplement temporaire entre le mobile d'affichage et le mobile de rappel lorsque ce dernier atteint sa position finale, entrainant un déplacement rétrograde du mobile de rappel jusqu'à sa position initiale à chaque tour complet du mobile d'affichage, sous l'effet de l'action de l'organe de rappel élastique.

Grâce à ces caractéristiques, il est possible de réaliser un mécanisme de chronographe de construction simplifiée et robuste, permettant de garantir une manipulation confortable, plus particulièrement pour sa remise à zéro.

De manière préférée, on peut prévoir que le mécanisme de chronographe selon l'invention comporte également un sautoir agissant sur le mobile d'affichage, lorsque la mesure d'un temps est en cours, pour autoriser sa rotation uniquement dans le sens de rotation prédéfini, ainsi qu'un dispositif de neutralisation du sautoir, actionnable à la demande, agencé pour permettre un retour du mobile d'affichage dans sa position nulle sous l'effet de l'action de l'organe de rappel élastique sur le mobile de rappel.

Grâce à cette caractéristique supplémentaire, il n'est plus nécessaire de prévoir la mise en place d'un frein dont le fonctionnement doit être synchronisé avec celui d'un embrayage, simplifiant davantage la construction.

Par ailleurs, on peut avantageusement prévoir
que le compteur d'une unité de temps soit un compteur des secondes agencé de telle manière que le mobile d'affichage effectue un tour complet en soixante secondes,
que le mécanisme de chronographe comporte également un compteur des minutes de temps mesurés comprenant un mobile d'affichage des minutes destiné à assurer l'entrainement d'un organe d'affichage des minutes de temps mesurés, et
que le mobile de rappel présente une liaison cinématique avec un cliquet des minutes agencé pour coopérer avec le mobile d'affichage des minutes et le faire tourner, pour incrémenter le compteur des minutes, à chaque tour complet du mobile d'affichage.

Selon un mode de réalisation préféré, on peut prévoir
que le mobile d'affichage des minutes comprenne en outre une denture agencée en prise avec un mobile de rappel des minutes destiné à être monté pivotant sur un élément de bâti, de manière à pouvoir pivoter entre une position initiale et une position finale, toutes deux associées à une position nulle du mobile d'affichage des minutes,
que le compteur des minutes comporte en outre un organe de rappel élastique des minutes agencé pour agir sur le mobile de rappel des minutes et tendre à le ramener vers sa position initiale,
que la denture du mobile d'affichage des minutes et le mobile de rappel des minutes soient agencés de telle manière que ce dernier pivote depuis sa position initiale jusqu'à sa position finale lorsque le mobile d'affichage des minutes parcourt un tour complet à partir de sa position nulle, et
que la denture du mobile d'affichage des minutes présente une portion tronquée, destinée à permettre un désaccouplement temporaire entre le mobile d'affichage des minutes et le mobile de rappel des minutes lorsque ce dernier atteint sa position finale, entrainant un déplacement rétrograde du mobile de rappel des minutes jusqu'à sa position initiale à chaque tour complet du mobile d'affichage des minutes, sous l'effet de l'action de l'organe de rappel élastique des minutes.

En outre, on peut prévoir que le mécanisme de chronographe comporte également un sautoir des minutes agissant sur le mobile d'affichage des minutes pour autoriser sa rotation uniquement dans le sens de son incrémentation, lorsque la mesure d'un temps est en cours, ainsi qu'un dispositif de neutralisation du sautoir des minutes, actionnable à la demande, agencé pour permettre un retour du mobile d'affichage des minutes dans sa position nulle sous l'effet de l'action de l'organe de rappel élastique des minutes sur le mobile de rappel des minutes.

Lorsque le compteur des secondes comprend un sautoir des secondes, on peut également prévoir que le dispositif de neutralisation du sautoir des minutes soit solidaire du dispositif de neutralisation du sautoir des secondes de telle manière que les dispositifs de neutralisation puissent agir de manière sensiblement synchronisée sur leurs sautoirs respectifs.

Par ailleurs, on peut prévoir
que le compteur des minutes soit agencé de telle manière que le mobile d'affichage des minutes effectue un tour complet en soixante minutes, plus préférablement en trente minutes, pour bénéficier d'une meilleure lisibilité,
que le mécanisme de chronographe comporte également un compteur des heures de temps mesurés comprenant un mobile d'affichage des heures destiné à assurer l'entrainement d'un organe d'affichage des heures de temps mesurés, et
que le mobile de rappel des minutes présente une liaison cinématique avec un cliquet des heures agencé pour coopérer avec le mobile d'affichage des heures et le faire tourner, pour incrémenter le compteur des heures, à chaque tour du mobile d'affichage des minutes.

Dans ce cas, on peut également prévoir
que le mobile d'affichage des heures comprenne en outre une denture agencée en prise avec un mobile de rappel des heures destiné à être monté pivotant sur un élément de bâti, de manière à pouvoir pivoter entre une position initiale et une position finale, toutes deux associées à une position nulle du mobile d'affichage des heures,
que le compteur des heures comporte en outre un organe de rappel élastique des heures agencé pour agir sur le mobile de rappel des heures et tendre à le ramener vers sa position initiale,
que la denture du mobile d'affichage des heures et le mobile de rappel des heures soient agencés de telle manière que ce dernier pivote depuis sa position initiale jusqu'à sa position finale lorsque le mobile d'affichage des heures parcourt un tour complet à partir de sa position nulle, et
que la denture du mobile d'affichage des heures présente une portion tronquée, destinée à permettre un désaccouplement temporaire entre le mobile d'affichage des heures et le mobile de rappel des heures lorsque ce dernier atteint sa position finale, entrainant un déplacement rétrograde du mobile de rappel des heures jusqu'à sa position initiale à chaque tour complet du mobile d'affichage des heures, sous l'effet de l'action de l'organe de rappel élastique des heures.

On peut alors prévoir en plus que le mécanisme de chronographe comporte un sautoir des heures agissant sur le mobile d'affichage des heures pour autoriser sa rotation uniquement dans le sens de son incrémentation, lorsque la mesure d'un temps est en cours, ainsi qu'un dispositif de neutralisation du sautoir des heures, actionnable à la demande, agencé pour permettre un retour du mobile d'affichage des heures dans sa position nulle sous l'effet de l'action de l'organe de rappel élastique des heures sur le mobile de rappel des heures.

Lorsque les compteurs des secondes et des minutes comprennent des sautoirs, on peut en outre prévoir que le dispositif de neutralisation du sautoir des heures soit également solidaire du dispositif de neutralisation du sautoir de secondes pour que tous les dispositifs de neutralisation puissent agir de manière sensiblement synchronisée sur leurs sautoirs respectifs.

De manière générale, on peut prévoir que le mécanisme de chronographe comporte un mobile de commande susceptible de pivoter à la demande entre des première, deuxième et troisièmes positions différentes, respectivement associées aux modes de fonctionnement START, STOP et RESET, le mobile de commande portant une roue d'embrayage susceptible d'occuper une position embrayée, dans la première position du mobile de commande, pour établir une liaison cinématique entre le mobile d'affichage et le mobile d'entrainement du mouvement horloger, ou débrayée, dans les deuxième et troisième positions du mobile de commande, pour interrompre la liaison cinématique.

Lorsque le mécanisme de chronographe comprend au moins un sautoir, on peut prévoir que le dispositif de neutralisation correspondant soit agencé sur le mobile de commande de telle manière qu'il neutralise l'action du sautoir lorsque le mobile de commande est dans sa troisième position. Lorsque le mécanisme de chronographe comprend des sautoirs des minutes et des heures, on peut prévoir en outre que l'un au moins des dispositifs de neutralisation correspondants soit également agencé sur le mobile de commande de telle manière qu'il neutralise l'action du sautoir correspondant lorsque le mobile de commande est dans sa troisième position.

Par ailleurs, on peut également prévoir que le mécanisme de chronographe comporte un organe de contrôle susceptible de basculer à la demande entre un premier état, START, et un deuxième état, STOP, pour faire pivoter une bascule intermédiaire de contrôle entre une première position, START, et une deuxième position, STOP, la bascule intermédiaire de contrôle étant agencée pour actionner le mobile de commande et le faire pivoter entre ses première et deuxième positions.

Dans ce cas, on peut également prévoir que le mécanisme de chronographe comporte un organe de remise à zéro agencé pour pouvoir agir sur la bascule intermédiaire de contrôle et la faire passer depuis l'une de ses première et deuxième positions vers une troisième position, RESET, dans laquelle elle actionne le mobile de commande pour le faire pivoter dans sa troisième position.

En outre, on peut avantageusement prévoir que le mécanisme de chronographe comporte un ressort agencé pour tendre à positionner la bascule intermédiaire de contrôle dans sa première position.

La présente invention concerne également un mouvement horloger comportant un mécanisme de chronographe répondant aux caractéristiques qui viennent d'être exposées, ainsi qu'une pièce d'horlogerie comportant un tel mouvement horloger ainsi qu'au moins un organe de commande externe agencé pour l'actionner en réponse à une action adaptée d'un utilisateur, c'est-à-dire un organe de commande accessible pour un utilisateur depuis l'extérieur d'une boite de la pièce d'horlogerie.

### Brève description des dessins

D'autres caractéristiques et avantages de la présente invention apparaîtront plus clairement à la lecture de la description détaillée d'un mode de réalisation préféré qui suit, faite en référence aux dessins annexés donnés à titre d'exemple non limitatif et dans lesquels:
- la figure 1 représente une vue de face partielle simplifiée, en transparence partielle, d'un mécanisme de chronographe selon un mode de réalisation préféré de la présente invention;
- les figures 2a à 2c représentent des vues de face simplifiées de détails de construction du mécanisme de chronographe de la figure 1;
- la figure 3 représente une vue de face similaire à celle de la figure 1, certains composants supplémentaires du mécanisme de chronographe selon le mode de réalisation préféré de la présente invention étant illustrés;
- la figure 4 représente une vue de face d'ensemble simplifiée du mécanisme de chronographe selon le mode de réalisation préféré de la présente invention;
- la figure 5 représente une vue en perspective simplifiée d'un détail de construction du mécanisme de chronographe selon le mode de réalisation préféré de la présente invention, et
- la figure 6 représente une vue de face simplifiée d'un détail de construction du mécanisme de chronographe selon le mode de réalisation préféré de la présente invention.

### Mode(s) de réalisation de l'invention

La figure 1 représente une vue de face partielle simplifiée, en transparence partielle, d'un mécanisme de chronographe 1 selon un mode de réalisation préféré de la présente invention.

Plus précisément, la figure 1 représente une vue partielle de compteurs des secondes 2, des minutes 4 et des heures 6, ainsi que les dispositifs de remise à zéro correspondants.

Le compteur des secondes 2 comporte un mobile d'affichage des secondes comprenant une roue des secondes 8, destinée à être entrainée à la demande à partir d'un mobile d'entrainement (référence numérique 10 sur la figure 5) du mouvement horloger correspondant, ainsi qu'un pignon 12 (visible en transparence) solidaire de la roue des secondes 8. Le pignon 12 présente une denture tronquée, deux de ses dents étant coupées directement à leur base.

La denture du pignon 12 est agencée pour coopérer avec la denture d'un mobile de rappel destiné à être pivoté sur un élément de bâti du mouvement horloger, plus précisément sur un râteau 14 qu'il comporte, celui-ci étant associé à un contrepoids 16. La denture du mobile de rappel présente également deux dents tronquées, de manière préférée et optionnelle, ainsi qu'une butée 18.

Un organe de rappel élastique 20 est agencé pour agir sur le mobile de rappel de manière à faire pivoter ce dernier dans le sens de rotation anti-horaire sur la vue de la figure 1, pour tendre à le ramener dans une première position, initiale, dans laquelle la butée 18 est positionnée contre la denture du pignon 12, comme illustré sur la figure 1. Ainsi, la butée 18 agit comme un sautoir de positionnement indexant le mobile de rappel dans sa position initiale.

Les dentures du pignon 12 et du râteau 14 sont agencées de telle manière que lorsque la roue des secondes 8 parcourt un tour complet depuis sa position nulle, dans le sens de rotation anti-horaire sur la vue de la figure 1, le pignon 12 coopère avec le râteau 14 pour faire pivoter le mobile de rappel depuis sa position initiale jusqu'à une position finale, atteinte par l'action de la dernière dent du pignon 12, située immédiatement avant la portion tronquée de la denture suivant le sens de rotation, sur la dernière dent du râteau 14. Lorsque cette dernière dent du pignon 12 libère la dernière dent du râteau 14, après sensiblement un tour complet de la roue des secondes 8, la portion tronquée de la denture du pignon 12 fait face au râteau 14 et celui-ci peut alors subir librement l'action de l'organe de rappel élastique 20 pour reprendre sa position initiale, dans un déplacement rétrograde rapide, tandis que la roue des secondes 8 peut poursuivre sa rotation dans le sens de rotation anti-horaire pour commencer un nouveau tour depuis sa position nulle.

De manière préférée, on peut prévoir que la dernière dent du râteau 14 soit légèrement plus étroite et/ou pointue que les autres dents, afin d'éviter un blocage pointe sur pointe entre elle et la dernière dent du pignon 12 qui l'entraine. En alternative ou en complément, il est également possible de prévoir que cette dernière dent du râteau 14 présente une longueur légèrement supérieure à celle des autres dents, pour éviter tout risque de contact des autres dents avec les dents du pignon 12 lors de la chute du râteau 14 vers sa position initiale, sous l'effet de l'action de son organe de rappel élastique 20.

De manière préférée non limitative, on peut prévoir que la roue des secondes 8 effectue un tour complet sur elle-même en soixante secondes et qu'elle soit destinée à porter directement un organe d'affichage des secondes d'un temps mesuré, avantageusement une aiguille d'affichage (non représentée). Dans ce cas, le mobile de rappel présente un mouvement rétrograde dont la période est de soixante secondes, ce qui permet de dimensionner l'organe de rappel élastique 20 de telle manière que l'impact sur le fonctionnement du mouvement horloger soit relativement réduit.

La construction et le fonctionnement des compteurs des minutes 4 et des heures 6 sont similaires à celui des secondes.

En effet, le compteur des minutes 4 comporte un mobile d'affichage des minutes, destiné à assurer l'entrainement d'un organe d'affichage des minutes, comprenant une roue des minutes 22 portant un pignon 24 dont la denture est tronquée et agencée en prise avec une denture ménagée sur un râteau 26 d'un mobile de rappel des minutes.

Un organe de rappel élastique 28 supplémentaire est agencé de manière à agir sur le mobile de rappel des minutes et tendre à le faire pivoter dans le sens de rotation anti-horaire sur la vue de la figure 1, jusqu'à une position initiale définie par le contact entre une butée 29 du râteau 26 et la denture du pignon 24.

Le mobile d'affichage des minutes et le mobile de rappel des minutes sont préférablement agencés de telle manière que, lorsque le mobile d'affichage des minutes effectue sensiblement un tour depuis sa position nulle (illustrée sur la figure 1), il fait tourner le mobile de rappel des minutes depuis sa position initiale jusqu'à une position finale, dans laquelle la portion tronquée de la denture du pignon 24 fait face au râteau 26. L'action de l'organe de rappel élastique 28 sur le mobile de rappel des minutes entraine alors un déplacement rétrograde rapide de ce dernier jusque dans sa position initiale.

De manière similaire, le compteur des heures 6 comporte un mobile d'affichage des heures, destiné à assurer l'entrainement d'un organe d'affichage des heures, comprenant une roue des heures 30 portant un pignon 32 dont la denture est tronquée et agencée en prise avec une denture ménagée sur un râteau 34 d'un mobile de rappel des heures.

Un organe de rappel élastique 36 supplémentaire est agencé de manière à agir sur le mobile de rappel des heures et tendre à le faire pivoter dans le sens de rotation anti-horaire sur la vue de la figure 1, jusqu'à une position initiale définie par le contact entre une butée 37 du râteau 34 et la denture du pignon 32.

Le mobile d'affichage des heures et le mobile de rappel des heures sont préférablement agencés de telle manière que, lorsque le mobile d'affichage des heures effectue sensiblement un tour depuis sa position nulle (illustrée sur la figure 1), il fait tourner le mobile de rappel des heures depuis sa position initiale jusqu'à une position finale, dans laquelle la portion tronquée de la denture du pignon 32 fait face au râteau 34. L'action de l'organe de rappel élastique 36 sur le mobile de rappel des heures entraine alors un déplacement rétrograde rapide de ce dernier jusque dans sa position initiale.

Les figures 2a, 2b et 2c représentent des vues de face simplifiées de détails de construction des différents compteurs, respectivement, des secondes, des minutes et des heures.

Il ressort de la figure 2a que le compteur des secondes 2 comprend avantageusement un sautoir 40 agencé pour coopérer avec la roue des secondes 8 et assurer son verrouillage angulaire dans le mode STOP du chronographe, tout en la laissant pivoter dans un sens de rotation prédéfini dans le mode START, lorsque la mesure d'un temps est en cours et qu'elle est entrainée par le mouvement horloger.

Plus précisément, ici le sautoir 40 comporte un double bec 42 dont les deux pointes sont espacées l'une de l'autre de telle manière que les pointes coopèrent à tour de rôle avec la denture de la roue des secondes 8 tous les demi-pas, autrement dit, le pas des sauts de la roue des secondes 8 correspond à la moitié du pas de sa denture. Grâce à cette caractéristique, le recul de la roue des secondes 8 est limité lors du démarrage de la mesure d'un temps. Par ailleurs, la mise en œuvre d'un frein n'est pas nécessaire puisque le sautoir 40 assure le maintien de la roue des secondes 8 dans une position donnée lorsque son entrainement à partir du mouvement horloger est interrompu.

On peut avantageusement prévoir que l'action du ressort du sautoir 40 soit réglable, par exemple au moyen d'un excentrique comme représenté ici, pour optimiser son fonctionnement et définir le meilleur compromis entre son action de verrouillage et la consommation énergétique que son action entraine sur le bon fonctionnement du mouvement horloger correspondant.

De manière similaire, comme cela ressort des figures 2b et 2c, un sautoir 44 est associé à la roue des minutes 22 et un autre sautoir 46 est associé à la roue des heures 30 pour assurer leur verrouillage angulaire lorsque la mesure d'un temps est interrompue, tout en permettant à ces deux roues de tourner, dans le sens de leur incrémentation, lorsque la mesure d'un temps est en cours.

On note également sur les figures 2b et 2c que l'indexation entre, d'une part, les roues des minutes et des heures et, d'autre part, les pignons correspondants est typiquement réalisée sur un posage doté de deux goupilles de positionnement destinées à recevoir la roue, par l'intermédiaire de deux trous d'indexation correspondant dans cette dernière, et coopérant avec la denture du pignon. Ainsi, l'indexation entre chaque roue et son pignon est précise.

La figure 3 représente une vue de face simplifiée similaire à celle de la figure 1, dans laquelle des détails de construction supplémentaires sont illustrés.

Plus particulièrement, la figure 3 illustre comment les compteurs des minutes 4 et des heures 6 sont entraînés lorsque la mesure d'un temps est en cours.

Le mécanisme de chronographe 1 selon le mode de réalisation préféré de l'invention comporte une première bascule de transmission 50 destinée à être pivotée sur un élément de bâti du mouvement horloger suivant un axe de rotation 52.

La première bascule de transmission 50 comporte un premier bras 54 dont l'extrémité est reliée au mobile de rappel des secondes par une articulation ou liaison 56 de type rotule linéaire. La première bascule de transmission 50 comporte un deuxième bras 58 portant à son extrémité un cliquet des minutes 60, agencé pour s'escamoter dans un premier temps pour passer d'une dent à l'autre de la roue des minutes 22, lorsque la bascule de transmission 50 tourne dans un premier sens de rotation prédéfini (anti-horaire sur la vue de la figure 3), puis pour incrémenter le compteur des minutes lorsque la bascule de transmission 50 tourne dans le sens opposé, entrainant la roue des minutes 22 avec elle.

Ainsi, le cliquet des minutes 60 se positionne derrière la dent suivante de la roue des minutes 22 pendant que le mobile de rappel des secondes se déplace depuis sa position initiale vers sa position finale, tandis qu'il fait tourner la roue des minutes 22 d'un pas (dans le sens de rotation anti-horaire sur la vue de la figure 3) lors du déplacement rétrograde rapide du mobile de rappel des secondes depuis sa position finale vers sa position initiale, soit toutes les soixante secondes.

De manière similaire, le mécanisme de chronographe 1 comporte une deuxième bascule de transmission 62 destinée à être pivotée sur un élément de bâti du mouvement horloger suivant un axe de rotation 64 (confondu ici avec celui du mobile de rappel des heures, à titre illustratif non limitatif).

La deuxième bascule de transmission 62 comporte un premier bras 66 dont l'extrémité est reliée au mobile de rappel des minutes par une articulation ou liaison 68 de type rotule linéaire. La deuxième bascule de transmission 62 comporte un deuxième bras 70 portant à son extrémité un cliquet des heures 72, agencé pour s'escamoter et passer d'une dent à l'autre de la roue des heures 30, lorsque la bascule de transmission 62 tourne dans un premier sens de rotation prédéfini (horaire sur la vue de la figure 3), et pour incrémenter le compteur des heures lorsque la bascule de transmission 62 tourne dans le sens opposé, entrainant la roue des heures 30 avec elle.

Ici, le cliquet des heures 72 fait progressivement tourner la roue des heures 30 d'un pas (dans le sens de rotation anti-horaire sur la vue de la figure 3) pendant que le mobile de rappel des minutes se déplace depuis sa position initiale vers sa position finale, tandis qu'il se positionne rapidement derrière la dent suivante de la roue des heures 30 lors du déplacement rétrograde rapide du mobile de rappel des minutes depuis sa position finale vers sa position initiale. Ainsi, le compteur des minutes 4 est avantageusement agencé de telle manière que la roue des minutes 22 fasse un tour en soixante minutes, plus préférablement en trente minutes. Le compteur des heures 6 est quant à lui réalisé ici de manière à ce que la roue des heures 30 fasse un tour en vingt-quatre heures, plus préférablement en douze heures, à titre illustratif non limitatif.

On notera que, de manière avantageuse, le sautoir de chacun des trois compteurs, plus particulièrement des compteurs des minutes et des heures, permet de maintenir fixe l'orientation de la roue correspondante pendant le retour de la bascule de transmission associée dans sa position initiale. En effet, au cours de cette opération, qui suit immédiatement une incrémentation du compteur, sa roue ne subit plus la force qui est exercée par la bascule de transmission le reste du temps et qui s'oppose au retour à zéro du compteur sous l'effet de l'action du mobile de rappel correspondant. Ainsi, lors du retour des bascules de transmission vers leur position initiale, seuls les sautoirs s'opposent à l'action des mobiles de rappel et empêchent un retour à zéro inopiné des compteurs. Par conséquent, lorsque la mesure d'un temps est en cours, chacun des sautoirs autorise uniquement la rotation du compteur correspondant dans un seul sens de rotation, celui de son incrémentation, la rotation dans le sens de la remise à zéro, induite par le mobile de rappel correspondant, étant bloquée.

Le fonctionnement général du mécanisme de chronographe 1 selon le mode de réalisation préféré de la présente invention va maintenant être décrit en relation avec les figures 4, 5 et 6, représentant respectivement une vue de face d'ensemble simplifiée du mécanisme de chronographe 1, une vue en perspective simplifiée d'un premier détail de construction du mécanisme de chronographe 1, et une vue de face simplifiée d'un deuxième détail de construction du mécanisme de chronographe 1.

Les composants du mécanisme de chronographe 1 sont portés par un ou plusieurs éléments de bâti, repérés de manière générale par la référence numérique 80, dont le nombre et la forme importent peu pour la mise en œuvre de la présente invention. Ainsi, les éléments de bâti peuvent comprendre une platine d'un mouvement horloger ou une platine additionnelle spécifique pour le mécanisme de chronographe 1, et un ou plusieurs ponts.

Le fonctionnement du mécanisme de chronographe 1 est ici destiné à être commandé par un utilisateur au moyen de deux poussoirs (non visibles) de la pièce d'horlogerie correspondante, l'un destiné à agir sur une commande START/STOP 82, et l'autre sur une commande RESET 84.

La commande START/STOP 82 porte un cliquet 86 agencé pour coopérer avec un organe de contrôle présentant ici la forme d'une roue à colonnes 88, pour la faire tourner d'un pas, dans le sens de rotation anti-horaire sur la vue de la figure 4, à chaque pression de l'utilisateur sur le poussoir correspondant.

Un sautoir 90 coopère également avec la roue à colonnes 88 pour en définir des orientations angulaires stables, de manière conventionnelle, alternativement associées à des états START et STOP du mécanisme de chronographe 1.

La roue à colonnes 88 coopère à son tour avec un bec ménagé à l'extrémité libre d'un premier bras d'une bascule intermédiaire de contrôle 92, en forme générale de V. Le deuxième bras de la bascule intermédiaire de contrôle 92 comprend un ressort 94 agencé pour tendre à pousser le bec du premier bras en direction de la roue à colonnes 88.

Par ailleurs, l'extrémité libre du deuxième bras porte une goupille 96, qui est engagé dans une fente ménagée dans un bras 98 d'un mobile de commande 100. Ce dernier est libre de tourner en référence au bâti du mouvement horloger, suivant un axe de rotation confondu ici avec celui du compteur des secondes 2 de chronographe. Le mobile de commande 100 est assemblé au bâti par trois vis 102 engagées dans des fentes incurvées d'une plaque centrale du mobile de commande 100. L'homme du métier ne rencontrera pas de difficulté particulière pour mettre en place des moyens permettant de définir les positions angulaires extrêmes du mobile de commande 100 (soit par au moins une vis, voire un excentrique, soit par un ou plusieurs organes coopérant avec lui pour le faire pivoter) sans sortir du cadre de l'invention tel que défini par les revendications annexées.

En passant d'un état START ou STOP à l'autre, la roue à colonnes 88 fait pivoter la bascule intermédiaire de contrôle 92, entre une première position START et une deuxième position STOP, qui fait elle-même pivoter le mobile de commande 100 entre une première position START et une deuxième position STOP.

Le mobile de commande 100 comprend un deuxième bras portant une roue d'embrayage 104 susceptible d'occuper deux positions différentes, une position embrayée et une position débrayée, en fonction de la position du mobile de commande 100.

La roue d'embrayage 104 fait partie d'un dispositif d'embrayage dont la construction et le fonctionnement sont plus clairement visibles sur la vue de la figure 5.

Le dispositif d'embrayage comporte un mobile d'embrayage 106 comprenant deux roues solidaires l'une de l'autre en rotation, dont l'une est en prise permanente avec le mobile d'entrainement 10 du mouvement horloger, et dont l'autre peut être en prise ou non avec la roue d'embrayage 104 en fonction de la position dans laquelle se trouve le mobile de commande 100.

Le dispositif d'embrayage comporte encore une roue supplémentaire 108 coaxiale au mobile d'embrayage 106 et identique à la deuxième roue de ce dernier. La roue supplémentaire 108 est agencée en prise permanente avec la roue des secondes 8 du compteur des secondes 2.

Ainsi, lorsque le mobile de commande 100 est dans sa position START, comme illustré sur les figures 4 et 5, la roue d'embrayage 104 est simultanément en prise avec le mobile d'embrayage 106 et avec la roue supplémentaire 108, de manière à créer une liaison cinématique entre le mobile d'entrainement 10 et la roue des secondes 8 pour assurer l'entrainement de cette dernière.

Lorsque le mobile de commande 100 passe dans sa position STOP (en pivotant dans le sens de rotation anti-horaire sur la vue de la figure 4), la roue d'embrayage 104 n'est plus en prise ni avec le mobile d'embrayage 106 ni avec la roue supplémentaire 108. La liaison cinématique entre le mobile d'entrainement 10 et la roue des secondes 8 est alors interrompue et cette dernière n'est plus entrainée.

Bien entendu, l'homme du métier pourra mettre en œuvre un embrayage de construction plus conventionnelle que celle qui vient d'être décrite sans sortir du cadre de la présente invention tel que défini par les revendications annexées.

La commande RESET 84 est représentée de manière plus visible sur la figure 6, avec la bascule intermédiaire de contrôle 92.

La commande RESET 84 comporte un organe de remise à zéro 110 et une bascule de remise à zéro 112, tous deux assemblés au bâti par une vis 114 de manière à pouvoir pivoter, ainsi qu'un verrou 116 rotatif, agissant sur la bascule de remise à zéro 112 et actionné par l'organe de remise à zéro 110, pour donner lieu à fonctionnement du type « tout ou rien ».

Plus précisément, l'organe de remise à zéro 110 porte une première goupille 118 agencée pour coopérer avec le verrou 116, pour le faire tourner, et une deuxième goupille 120 agencée pour déformer un ressort 122 porté par la bascule de remise à zéro 112, lorsque l'organe de remise à zéro 110 est actionné alors que le verrou 116 empêche une rotation de la bascule de remise à zéro 112.

Le verrou 116 comporte une découpe 124 dans laquelle un bec 126 solidaire de la bascule de remise à zéro 112 est susceptible de s'engager lorsque la découpe 124 lui fait face.

Ainsi, la commande RESET 84 reprend son état de repos (illustré sur la figure 6) sans impact sur le fonctionnement du mécanisme de chronographe 1 lorsque l'utilisateur libère le poussoir correspondant avant d'avoir atteint un certain seuil prédéfini par construction. Lorsque l'organe de remise à zéro 110 pivote suffisamment pour que la découpe 124 vienne se positionner en regard du bec 126, ce dernier peut s'insérer dans la découpe 124 pour permettre au ressort 122 de libérer l'énergie qu'il a emmagasiné au cours de sa déformation. Ce faisant, la bascule de remise à zéro 112 pivote soudainement et un doigt 128 qu'elle porte peut agir sur la bascule intermédiaire de contrôle 92 pour la faire pivoter dans le sens de rotation horaire sur la vue de la figure 6.

Revenant à la figure 4, on constate que, quelque soit la position de départ de la bascule intermédiaire de contrôle 92, son actionnement par la commande RESET 84 entraine une rotation du mobile de commande 100 dans une troisième position, RESET, dans laquelle il est destiné à remettre les compteurs de chronographe à zéro.

A cet effet, le mobile de commande 100 comprend notamment des dispositifs de neutralisation des sautoirs des différents compteurs de chronographe, prenant la forme de deux fentes 132 et 134 ménagées dans une première oreille 130, et d'une fente 138 ménagée dans une deuxième oreille 136.

La fente 132 coopère avec le sautoir 40 des secondes pour le faire pivoter dans le sens horaire sur la vue de la figure 4, lorsque le mobile de commande 100 passe dans sa position RESET, pour éloigner son double bec 42 de la roue des secondes 8 et ainsi permettre le retour de son mobile de rappel dans sa position initiale, entrainant un retour du compteur des secondes 2 dans sa position nulle comme expliqué précédemment.

On notera que, préférablement, l'entrée de la fente 132 est conformée de manière à définir une butée pour le sautoir 40 des secondes lorsque le mobile de commande 100 est dans sa position STOP, pour l'empêcher de pivoter dans le sens de rotation horaire sur la vue de la figure 4, et sécuriser ainsi la position de la roue des secondes 8 lorsque la mesure d'un temps est stoppée.

La deuxième fente 134 de la première oreille 130 est agencée pour coopérer avec le compteur des minutes 4. Plus précisément, le dispositif de neutralisation du sautoir des minutes comporte encore une bascule de neutralisation des minutes 140, montée pivotante sur le bâti et portant une goupille 142 logée dans la deuxième fente 134. Cette dernière présente deux portions successives, une première associée aux positions START et STOP du mobile de commande 100 et à une première orientation angulaire de la bascule de neutralisation des minutes 140, et une deuxième associée à la position RESET du mobile de commande 100 et à une deuxième orientation angulaire de la bascule de neutralisation des minutes 140, occupée par cette dernière après une rotation dans le sens anti-horaire sur la vue de la figure 4.

La bascule de neutralisation des minutes 140 comporte une première branche 144 agencée pour neutraliser le sautoir des minutes 44 en le faisant pivoter dans le sens de rotation horaire sur la vue de la figure 4 lorsque le mobile de commande 100 est pivoté jusque dans sa position RESET. Ainsi, la roue des minutes 22 étant libérée, le mobile de rappel des minutes peut reprendre sa position initiale et ramener le compteur des minutes 4 dans sa position nulle, comme expliqué précédemment.

La bascule de neutralisation des minutes 140 comporte une deuxième branche 146 agencée pour maintenir le cliquet des minutes 60 éloigné de la roue des minutes 22 lors de sa remise à zéro.

La fente 138 de la deuxième oreille 136 est agencée pour coopérer avec le compteur des heures 6. Plus précisément, le dispositif de neutralisation du sautoir des heures comporte encore une bascule de neutralisation des heures 150 est montée pivotante sur le bâti et porte une goupille 152 logée dans la fente 138. Cette dernière présente deux portions successives, une première associée aux positions START et STOP du mobile de commande 100 et à une première orientation angulaire de la bascule de neutralisation des heures 150, et une deuxième associée à la position RESET du mobile de commande 100 et à une deuxième orientation angulaire de la bascule de neutralisation des heures 150, occupée par cette dernière après une rotation dans le sens horaire sur la vue de la figure 4.

La bascule de neutralisation des heures 150 comporte une première branche 154 agencée pour neutraliser le sautoir des heures 46 en le faisant pivoter dans le sens de rotation anti-horaire sur la vue de la figure 4 lorsque le mobile de commande 100 est pivoté jusque dans sa position RESET. Ainsi, la roue des heures 30 étant libérée, le mobile de rappel des heures peut reprendre sa position initiale et ramener le compteur des minutes 6 dans sa position nulle, comme expliqué précédemment.

La bascule de neutralisation des heures 150 comporte une deuxième branche 156 agencée pour maintenir le cliquet des heures 72 éloigné de la roue des heures 30 lors de sa remise à zéro.

Lorsque la commande RESET 84 est libérée, le mécanisme de chronographe 1 reprend son état précédant son activation, START ou STOP, en fonction de l'état de la roue à colonnes 88, sous l'effet de l'action du ressort 94 de la bascule intermédiaire de contrôle 92. Ainsi, le mécanisme de chronographe 1 présente ici un fonctionnement de type flyback puisque la mesure d'un temps peut reprendre dès la libération du poussoir de remise à zéro si le mode actif lors d'une remise à zéro était le mode START.

Grâce à la description qui précède, on comprend comment il est possible de réaliser un mécanisme de chronographe de type flyback pour mouvement horloger présentant une construction simplifiée, notamment grâce à la mise en œuvre d'un mobile de commande central permettant à la fois de démarrer ou stopper la mesure d'un temps, et de remettre les compteurs de chronographe à zéro, toutes ces fonctions étant commandées à partir d'une bascule unique agencée pour définir la position du mobile de commande à partir de deux commandes (associée chacune à un poussoir) distinctes. En outre, la répartition spatiale conventionnelle des compteurs de chronographe permet de mettre en œuvre des bras de levier importants pour assurer une bonne transmission des forces entre eux. Par ailleurs, le principe de fonctionnement et la construction du dispositif de remise à zéro permette de limiter notablement la force qu'un utilisateur doit appliquer sur le poussoir correspondant pour l'actionner, ce qui en améliore l'ergonomie. De plus, cette construction permet également de limiter la course et la force d'actionnement des poussoirs de commande associés à ce mécanisme de chronographe, pour en actionner les différentes fonctions, ce qui permet notamment d'améliorer l'ergonomie et le design de ces poussoirs en améliorant leur intégration dans la carrure. Concrètement, cela permet de réaliser des poussoirs présentant des caractéristiques d'actionnement réduites, par exemple passant d'une course typique de l'ordre de 0.8 à 1 mm à une course réduite de l'ordre de 0.3 mm, et/ou d'une force d'actionnement à appliquer typique de l'ordre de 8 à 12 N à une force d'actionnement réduite de l'ordre de 1.5 à 2.5 N (il est ainsi possible de réaliser des poussoirs mécaniques similaires aux poussoirs électromécaniques mis en œuvre sur des téléphones portables par exemple).

Ces avantages peuvent notamment être obtenus grâce à la structure du dispositif de remise à zéro selon l'invention permettant de réaliser une remise à zéro fiable et précise des compteurs de chronographe sans utiliser les marteaux conventionnels.

De plus, la construction selon la présente invention permet de maintenir le compteur des secondes sous une tension permanente, évitant ainsi tout chevrotement de l'aiguille des secondes de chronographe associée lors des déclenchements de mesures de temps.

Par ailleurs, l'énergie habituellement perdue dans les frottements issus de la mise en œuvre d'une friction est ici exploitée en chargeant les mobiles de rappel, cette énergie étant ensuite utilisée soit pour remettre les compteurs à zéro, soit pour incrémenter les compteurs des minutes et des heures de chronographe. Ainsi, la construction selon l'invention offre un meilleur rendement que les constructions conventionnelles.

On comprend bien que les différents composants du mécanisme de chronographe selon l'invention peuvent également présenter des formes très diverses sans que cela nuise à leur fonctionnalité, ce qui procure une grande flexibilité à un constructeur de mouvements horlogers pour répartir les différents composants en jeu, y compris ceux du mécanisme horloger associé.

La description qui précède s'attache à décrire un mode de réalisation particulier à titre d'illustration non limitative et, l'invention n'est pas limitée à la mise en œuvre de certaines caractéristiques particulières qui viennent d'être décrites, comme par exemple la forme des mobiles de rappel ou des bascules permettant de les relier les uns aux autres, l'architecture des commandes START/STOP et RESET, ou encore le fait que certains organes élastiques soient réalisés d'une pièce avec des composants particuliers du mécanisme. En effet, les différents organes élastiques du mécanisme de chronographe qui vient d'être décrit pourraient être construits de manière différente (en inversant notamment leur sens d'implantation). On notera par exemple que les mobiles de rappel illustrés sur les figures annexées présentent une caractéristique préférée mais facultative: ils sont équilibrés du point de vue de la répartition des masses, chaque râteau étant associé à un contrepoids, afin de limiter les risques de dommages du mécanisme en cas de choc.

## Revendications

1. Mécanisme de chronographe (1), pour un mouvement horloger, comportant un compteur d'une unité de temps comprenant :
- un mobile d'affichage destiné à assurer l'entrainement d'un organe d'affichage de ladite unité de temps et susceptible d'être mis en liaison cinématique avec un mobile d'entrainement (10) du mouvement horloger, à la demande, pour pouvoir être entrainé en rotation dans un sens de rotation prédéfini à partir d'une position nulle lors de la mesure d'un temps,
- un mobile de rappel, destiné à être monté pivotant sur un élément de bâti (80) de manière à pouvoir pivoter entre une position initiale, associée à ladite position nulle dudit mobile d'affichage, et une position finale, ledit mobile d'affichage et ledit mobile de rappel étant agencés de telle manière que ce dernier pivote depuis sa position initiale jusqu'à sa position finale lorsque ledit mobile d'affichage parcourt sensiblement un tour à partir de sa position nulle,
- un organe de rappel élastique (20) agencé pour agir sur ledit mobile de rappel et tendre à le ramener vers sa position initiale,
**caractérisé en ce que** ledit mobile d'affichage comporte en outre une denture agencée en prise avec une denture dudit mobile de rappel, ladite denture dudit mobile d'affichage présentant une portion tronquée, destinée à permettre un désaccouplement temporaire entre ledit mobile d'affichage et ledit mobile de rappel lorsque ce dernier atteint sa position finale, entrainant un déplacement rétrograde dudit mobile de rappel jusqu'à sa position initiale à chaque tour complet dudit mobile d'affichage, sous l'effet de l'action dudit organe de rappel élastique (20).

2. Mécanisme (1) selon la revendication 1, **caractérisé en ce qu'**il comporte également un sautoir (40) agissant sur ledit mobile d'affichage pour autoriser sa rotation uniquement dans ledit sens de rotation prédéfini, lorsque la mesure d'un temps est en cours, ainsi qu'un dispositif de neutralisation (132) dudit sautoir (40), actionnable à la demande, agencé pour permettre un retour dudit mobile d'affichage dans sa position nulle sous l'effet de l'action dudit organe de rappel élastique (20) sur ledit mobile de rappel.

3. Mécanisme (1) selon la revendication 1 ou 2, **caractérisé**
**en ce que** ledit compteur d'une unité de temps est un compteur des secondes (2) agencé de telle manière que ledit mobile d'affichage effectue un tour complet en soixante secondes,
**en ce que** le mécanisme de chronographe (1) comporte également un compteur des minutes (4) de temps mesurés comprenant un mobile d'affichage des minutes destiné à assurer l'entrainement d'un organe d'affichage des minutes de temps mesurés, et
**en ce que** ledit mobile de rappel présente une liaison cinématique avec un cliquet des minutes (60) agencé pour coopérer avec ledit mobile d'affichage des minutes et le faire tourner, pour incrémenter ledit compteur des minutes (4), à chaque tour complet dudit mobile d'affichage.

4. Mécanisme (1) selon la revendication 3, **caractérisé**
**en ce que** ledit mobile d'affichage des minutes comprend en outre une denture agencée en prise avec un mobile de rappel des minutes destiné à être monté pivotant sur un élément de bâti (80), de manière à pouvoir pivoter entre une position initiale et une position finale, toutes deux associées à une position nulle dudit mobile d'affichage des minutes,
**en ce que** le compteur des minutes (4) comporte en outre un organe de rappel élastique des minutes (28) agencé pour agir sur ledit mobile de rappel des minutes et tendre à le ramener vers sa position initiale,
**en ce que** ladite denture dudit mobile d'affichage des minutes et ledit mobile de rappel des minutes sont agencés de telle manière que ce dernier pivote depuis sa position initiale jusqu'à sa position finale lorsque ledit mobile d'affichage des minutes parcourt un tour complet à partir de sa position nulle, et
**en ce que** ladite denture dudit mobile d'affichage des minutes présente une portion tronquée, destinée à permettre un désaccouplement temporaire entre ledit mobile d'affichage des minutes et ledit mobile de rappel des minutes lorsque ce dernier atteint sa position finale, entrainant un déplacement rétrograde dudit mobile de rappel des minutes jusqu'à sa position initiale à chaque tour complet dudit mobile d'affichage des minutes, sous l'effet de l'action dudit organe de rappel élastique des minutes (28).

5. Mécanisme (1) selon la revendication 4, **caractérisé en ce qu'**il comporte également un sautoir des minutes (44) agissant sur ledit mobile d'affichage des minutes pour autoriser sa rotation uniquement dans le sens de son incrémentation, lorsque la mesure d'un temps est en cours, ainsi qu'un dispositif de neutralisation (134) dudit sautoir des minutes (44), actionnable à la demande, agencé pour permettre un retour dudit mobile d'affichage des minutes dans sa position nulle sous l'effet de l'action dudit organe de rappel élastique des minutes (28) sur ledit mobile de rappel des minutes.

6. Mécanisme (1) selon les revendications 2 et 5, **caractérisé en ce que** ledit dispositif de neutralisation (134) dudit sautoir des minutes (44) est solidaire dudit dispositif de neutralisation (132) dudit sautoir (40) de telle manière que lesdits dispositifs de neutralisation (132, 134) puissent agir de manière sensiblement synchronisée sur leurs sautoirs (40, 44) respectifs.

7. Mécanisme (1) selon l'une des revendications 4 à 6, **caractérisé**
**en ce que** ledit compteur des minutes (4) est agencé de telle manière que ledit mobile d'affichage des minutes effectue un tour complet en soixante minutes, plus préférablement en trente minutes,
**en ce que** le mécanisme de chronographe (1) comporte également un compteur des heures (6) de temps mesurés comprenant un mobile d'affichage des heures destiné à assurer l'entrainement d'un organe d'affichage des heures de temps mesurés, et
**en ce que** ledit mobile de rappel des minutes présente une liaison cinématique avec un cliquet des heures (72) agencé pour coopérer avec ledit mobile d'affichage des heures et le faire tourner, pour incrémenter ledit compteur des heures (6), à chaque tour dudit mobile d'affichage des minutes.

8. Mécanisme (1) selon la revendication 7, **caractérisé**
**en ce que** ledit mobile d'affichage des heures comprend en outre une denture agencée en prise avec un mobile de rappel des heures destiné à être monté pivotant sur un élément de bâti (80), de manière à pouvoir pivoter entre une position initiale et une position finale, toutes deux associées à une position nulle dudit mobile d'affichage des heures,
**en ce que** le compteur des heures comporte en outre un organe de rappel élastique des heures (36) agencé pour agir sur ledit mobile de rappel des heures et tendre à le ramener vers sa position initiale,
**en ce que** ladite denture dudit mobile d'affichage des heures et ledit mobile de rappel des heures sont agencés de telle manière que ce dernier pivote depuis sa position initiale jusqu'à sa position finale lorsque ledit mobile d'affichage des heures parcourt un tour complet à partir de sa position nulle, et
**en ce que** ladite denture dudit mobile d'affichage des heures présente une portion tronquée, destinée à permettre un désaccouplement temporaire entre ledit mobile d'affichage des heures et ledit mobile de rappel des heures lorsque ce dernier atteint sa position finale, entrainant un déplacement rétrograde dudit mobile de rappel des heures jusqu'à sa position initiale à chaque tour complet dudit mobile d'affichage des heures, sous l'effet de l'action dudit organe de rappel élastique des heures (36).

9. Mécanisme (1) selon la revendication 8, **caractérisé en ce qu'**il comporte également un sautoir des heures (46) agissant sur ledit mobile d'affichage des heures pour autoriser sa rotation uniquement dans le sens de son incrémentation, lorsque la mesure d'un temps est en cours, ainsi qu'un dispositif de neutralisation (138) dudit sautoir des heures (46), actionnable à la demande, agencé pour permettre un retour dudit mobile d'affichage des heures dans sa position nulle sous l'effet de l'action dudit organe de rappel élastique des heures (36) sur ledit mobile de rappel des heures.

10. Mécanisme (1) selon les revendications 6 et 9, **caractérisé en ce que** ledit dispositif de neutralisation (138) dudit sautoir des heures (46) est solidaire dudit dispositif de neutralisation (132) dudit sautoir (40) de telle manière que tous lesdits dispositifs de neutralisation (132, 134, 138) puissent agir de manière sensiblement synchronisée sur leurs sautoirs (40, 44, 46) respectifs.

11. Mécanisme (1) selon l'une des revendications précédentes, **caractérisé en ce qu'**il comporte un mobile de commande (100) susceptible de pivoter à la demande entre des première, deuxième et troisièmes positions différentes, respectivement associées aux modes de fonctionnement START, STOP et RESET, ledit mobile de commande (100) portant une roue d'embrayage (104) susceptible d'occuper une position embrayée, dans ladite première position dudit mobile de commande (100), pour établir une liaison cinématique entre ledit mobile d'affichage et le mobile d'entrainement (10) du mouvement horloger, ou débrayée, dans lesdites deuxième et troisième positions dudit mobile de commande (100), pour interrompre ladite liaison cinématique.

12. Mécanisme (1) selon les revendications 2 et 11, **caractérisé en ce que** ledit dispositif de neutralisation (132) est agencé sur ledit mobile de commande (100) de telle manière qu'il neutralise l'action dudit sautoir (40) lorsque ledit mobile de commande (100) est dans sa troisième position.

13. Mécanisme (1) selon les revendications 6 et 12, **caractérisé en ce que** ledit dispositif de neutralisation (134) dudit sautoir des minutes (44) est agencé sur ledit mobile de commande (100) de telle manière qu'il neutralise l'action dudit sautoir des minutes (44) lorsque ledit mobile de commande (100) est dans sa troisième position.

14. Mécanisme (1) selon les revendications 10 et 13, **caractérisé en ce que** ledit dispositif de neutralisation (138) dudit sautoir des heures (46) est agencé sur ledit mobile de commande (100) de telle manière qu'il neutralise l'action dudit sautoir des heures (46) lorsque ledit mobile de commande (100) est dans sa troisième position.

15. Mécanisme (1) selon l'une des revendications 11 à 14, **caractérisé en ce qu'**il comporte un organe de contrôle (88) susceptible de basculer à la demande entre un premier état, START, et un deuxième état, STOP, pour faire pivoter une bascule intermédiaire de contrôle (92) entre une première position, START, et une deuxième position, STOP, ladite bascule intermédiaire de contrôle (92) étant agencée pour actionner ledit mobile de commande (100), en passant d'une position à l'autre, et le faire pivoter entre ses première et deuxième positions.

16. Mécanisme (1) selon la revendication 15, **caractérisé en ce qu'**il comporte un organe de remise à zéro (110) agencé pour pouvoir agir sur ladite bascule intermédiaire de contrôle (92) et la faire passer depuis l'une de ses première et deuxième positions vers une troisième position, RESET, dans laquelle elle actionne ledit mobile de commande (100) pour le faire pivoter dans sa troisième position.

17. Mécanisme (1) selon la revendication 15 ou 16, **caractérisé en ce qu'**il comporte un ressort (94) agencé pour tendre à positionner ladite bascule intermédiaire de contrôle (92) dans sa première position.

18. Mouvement horloger comportant un mécanisme de chronographe (1) selon l'une des revendications 1 à 17.

19. Pièce d'horlogerie comportant un mouvement horloger selon la revendication 18.
